# EUROPÄISCHE PATENTSCHRIFT

(11) **EP 3 486 897 B1**
(45) Veröffentlichungstag und Bekanntmachung des Hinweises auf die Patenterteilung: **31.08.2022**
(21) Anmeldenummer: 18202776.3
(22) Anmeldetag: 26.10.2018
(51) Int. Cl.: G10K 11/178

(54) **ARBEITSFAHRZEUG MIT LÄRMREDUZIERUNG IN EINER FAHRERKABINE**
WORK VEHICLE WITH NOISE REDUCTION IN A VEHICLE CABIN
VÉHICULE DE TRAVAIL À RÉDUCTION DE BRUIT DANS UNE CABINE DE CONDUCTEUR

(30) Priorität: 15.11.2017 DE 102017126883
(43) Veröffentlichungstag der Anmeldung: 22.05.2019
(73) Patentinhaber: Linde Material Handling GmbH, 63743 Aschaffenburg (DE)
(72) Erfinder: SACHAU, Delf, 22047 Hamburg (DE); JUKKERT, Sergej, 22047 Hamburg (DE)
(74) Vertreter: Patentship Patentanwaltgesellschaft

(56) Entgegenhaltungen:
- EP-A2- 0 434 468
- DE-A1-102014 223 738
- DE-B3- 10 307 168
- US-A- 5 332 061
- US-A- 5 812 684
- US-A1- 2006 061 744

## Beschreibung

Die vorliegende Erfindung betrifft ein Arbeitsfahrzeug mit einer Fahrerkabine, die einen geschlossenen Kabineninnenraum aufweist, der von strukturfesten Kabinenwandelementen und wenigstens einer Scheibe umgeben ist, die eine von den Kabinenwandelementen freigelassene Kabinenwandöffnung schließt, mit einer auf die Scheibe einwirkenden Aktuatoreinrichtung, mit einer Sensoreinrichtung und einer mit der Sensoreinrichtung und der Aktuatoreinrichtung verbundenen Steuereinheit, die dazu eingerichtet ist, in Abhängigkeit von Signalen der Sensoreinrichtung die Aktuatoreinrichtung zur Lärmreduzierung im Kabineninnenraum anzusteuern.

Die Erfindung betrifft Arbeitsfahrzeuge, worunter hierin z.B. Gabelstapler, Bagger, Mähdrescher, Planierraupen, Walzen für den Straßenbau, Traktoren etc. verstanden werden. In einem Arbeitsfahrzeug schützt eine geschlossene Fahrerkabine den Fahrer vor Umwelteinflüssen wie Lärm, Klima, Regen, herabfallenden Gegenständen etc.; insbesondere wegen des Schutzes vor Lärm in der Arbeitsumgebung ist die Fahrerkabine weitestgehend luftdicht abgeschlossen.

In Bezug auf Lärm in Fahrerkabinen von Arbeitsfahrzeugen sind auch Versuche unternommen worden, Maßnahmen zur aktiven Lärmreduzierung durch Gegenschall zu ergreifen, nämlich im niedrigen Frequenzen unterhalb von 500 Hz (für höhere Frequenzen sind schalldämmende Materialen an den Innenwänden der Fahrerkabine effektiv). Beispiele für aktive Lärmreduzierung sind die in WO 94/29845 A und WO 94/29846 A beschriebenen Fahrerkabinen, in denen an der Decke der Fahrerkabine ein Lautsprecher montiert ist. Ferner sind in der Fahrerkabine zwei Mikrophone befestigt, die Geräusche im Innenraum der Fahrerkabine erfassen. In einer Steuereinheit verarbeitet ein Filteralgorithmus die Mikrophonsignale, um daraus ein Steuersignal für den Lautsprecher zu erzeugen, so dass der Lautsprecher Gegenschall erzeugt, der die Geräusche im Bereich der Mikrophone möglichst weitgehend auslöscht oder reduziert. In diesem Zusammenhang sind auch adaptive Regelalgorithmen erwähnt, die sich in gewissem Umfang an veränderliche Geräuschsituationen anpassen können. Die beschriebene Verfahrensweise basiert jedoch darauf, dass das Lärmsignal näher an der Quelle gemessen wird, bevor es an dem Ort eintrifft, an dem der Lärm reduziert werden soll, und dass auf diese Weise der auslöschende oder lärmreduzierende Gegenschall von dem Lautsprecher ausgegeben wird und dann, wenn er im gewünschten Bereich für die Lärmreduzierung eintrifft, dort eine teilweise destruktive Interferenz oder Auslöschung mit dem von der Quelle ausgegangenen und dann im interessierenden Bereich eintreffenden Lärm bewirkt. Diese entspricht einer Feedforward-Steuerung, die nicht in allen Szenarien von sich zeitlich verändernden Lärmsituationen stabil und effektiv ist. Überdies ist die Erzeugung von Gegenschall durch einen Lautsprecher für die beschriebene Anwendung in Fahrerkabinen von Arbeitsfahrzeugen nicht besonders effektiv.

Aus EP 2 101 316 A1 ist eine landwirtschaftliche Arbeitsmaschine mit geräuschgedämpfter Kabine bekannt. Dabei ist eine externe Geräuschquelle außerhalb der Fahrerkabine vorhanden, von der sich eine Schwingung auf einem ersten Weg in die Fahrerkabine überträgt. Zur Lärmreduzierung in der Fahrerkabine soll ein Kompensatorelement mit einer an die Phase und Amplitude der übertagenden Schwingung angepassten Phase und Amplitude angetrieben werden, um eine Schallschwingung zu emittieren, die die in die Fahrerkabine übertragene Schwingung kompensiert. Das Störsignal der externen Geräuschquelle wird bereits an der Quelle mit einem Sensor gemessen, und es wird angenommen, dass die Ausbreitung des Schalls aus der externen Geräuschquelle auf dem ersten Weg langsamer vor sich geht, als die Signalübermittlung von dem Sensor an der externen Geräuschquelle über die Steuereinrichtung und zu dem genannten Kompensatorelement, so dass so am gewünschten Ort innerhalb der Fahrerkabine die angestrebte Auslöschung oder Reduzierung nach Amplitude und Phase richtig bewirkt werden kann. Es handelt sich auch hier um eine Feedforward-Steuerung. Solche Steuerungen mit offener Wirkungsweise funktionieren nicht, wenn es Störungsausbreitungswege gibt, über die sich die Störungsgeräusche schneller ausbreiten als die Signalübertragung auf dem zweiten Weg zu dem Kompensatorelement.

Das beschriebene System ist insbesondere auf die Unterdrückung von stationären tonalen Geräuschkomponenten gerichtet, die die Resonanzen der Fahrerkabine anregen, wie die periodischen Geräusche, die durch die rotierenden Schneiden eines Mähdreschers erzeugt werden. Für Geräuschanteile außerhalb der Resonanzfrequenzen oder bei gedämpften Kabinenmoden führt die beschriebene Verfahrensweise nicht zur Reduktion von Lärm im Kopfbereich des Fahrers, da aufgrund der Laufzeitdifferenz vom Lautsprecher zum Kopfbereich und zum Mikrophon eine effektive Auslöschung der sich überlagernden Schallkomponenten nicht möglich ist. Grundsätzlich kann mit der vorgeschlagenen Sensor-Aktuator-Anordnung kein Lärm unterdrückt werden, bei dem die Änderungsdauer von Frequenz und/oder der Amplitude des Lärmschalls kürzer als die Laufzeit zwischen dem Sensor und dem Lautsprecher ist.

In dem genannten Dokument EP 2 101 316 A1 ist ferner erwähnt, dass an eine Fensterscheibe der Fahrerkabine ein anregbarer Resonator gekoppelt werden kann, der stärker als die Fensterscheibe gedämpft ist. Auf diese Weise soll sich die Energie der Schwingung der Fensterscheibe auf die Fensterscheibe und den Resonator verteilen. Es handelt sich bei dem angesprochenen anregbaren Resonator daher nur um einen passiven Schwingungstilger.

Die EP 0434 468 A2 offenbart in den Figuren 6-11 eine Kraftfahrzeug, bei dem mit als Beschleunigungssensoren, die an dem Antriebsmotor und den Fahrwerksfedern angeordnet sind, ausgebildeten Sensoreinrichtungen Schwingungen erfasst werden und in den Fenstern des geschlossenen Fahrgastzelleninnenraums des Kraftfahrzeugs piezoelektrische Aktuatoren als Aktuatoreinrichtungen angeordnet sind, die auf die entsprechende Scheibe einwirkt. Die Signale der Beschleunigungssensoren stellen die Eingangsgrößen eines eine Steuereinheit bildenden Digital-Filters dar, der ausgangsseitig Signale zur Ansteuerung der piezoelektrischen Aktuatoren erzeugt und die piezoelektrische Aktuatoren derart ansteuert, dass eine Lärmreduzierung im Fahrgastzelleninnenraum erzielt wird. Weiter umfasst die Steuereinheit einen Steuerblock ("coeffizient renewal algorithm"), der adaptiv arbeitet und eingangsseitig die Signale der Beschleunigungssensoren und die Signale von in den Kopfstützen der Sitze angeordneten Mikrophonen erhält. Dieser Steuerblock erzeugt entsprechende Filterkoeffizienten des Digital-Filters. Die in den Kopfstützen der Sitze angeordneten Mikrophone sind hierbei nahe an den Ohren der Personen angeordnet, damit die Mikrophone die verbleibenden Fehlersignale nahe an den Ohren der Personen liefern, um entsprechende neue Filterkoeffizienten des Digital-Filter erzeugen zu können.

Die US 5 332 061 A offenbart ein Kraftfahrzeug, bei dem nahe an den Motoraufhängungen an dem Fahrzeugkörper zwei Vibrationssensoren und Schwingungsaktuatoren angeordnet sind, wobei die Schwingungsaktuatoren Schwingungen an dem Fahrzeugkörper erzeugen, die gegengereichtet zu den von dem Antriebsmotor den Motoraufhängungen in den Fahrzeugkörper eingeleiteten Schwingungen sind. Die Schwingungsaktuatoren können als Inertial-Schwingerreger oder als piezoelektrische Aktuatoren ausgebildet sein.

Die DE 10 2014 223 738 A1 offenbart in der Figur 4 ein Kraftfahrzeug mit einem Geräuschsteuerungssystem, bei dem ein adaptives Steuerglied eingangsseitig ein Referenzsignal einer Referenzsignal-Erhaltungseinheit und die Signale eines Mikrophons erhält, das einen Fehlersensor darstellt. Das adaptive Steuerglied erzeugt ein Steuersignal für einen Vibrationsgenerator. Gemäß der Figur 4 sind das Mikrophon und der Vibrationsgenerator getrennt voneinander angeordnet.

Die US 2006/0061744 A1 offenbart ein Kraftfahrzeug mit einer aktiven Lärmreduzierung, bei der ein adaptiver Filter eingangsseitig mit einem Beschleunigungssensor in der Nähe der Räder des Kraftfahrzeugs und einem Mikrophon im Fahrgastinnenraum eines Kraftfahrzeugs in Vebindung steht und einen an der Unterseite einer Bodenplatte des Fahrzeugs angeordneten Aktuator ansteuert, der als piezo-elektrischer Aktuator ausgebildet ist.

Die DE 103 07 168 B3 offenbart ein Schwingungsdämpfungssystem für ein Fahrzeug, bei der an einem flächigen Karosseriebauteil eines Fahrzeugs piezoelektrische Elemente (Piezoaktoren) zur Schwingungsdämpfung angeordnet ist. Als Sensor ist an dem flächigen Karosseriebauteil eine Schwingungen des flächigen Karosseriebauteils erfassende Sensorik vorgesehen. Gemäß der Figur 3 ist die Sensorik von den Piezoaktoren getrennt angeordnet.

Aus US 5,812,684 B ist ebenfalls eine Vorrichtung zur Lärmreduzierung in einer Fahrerkabine eines Kraftfahrzeuges bekannt, die sich zwar nicht ausdrücklich auf die Fahrerkabine eines Arbeitsfahrzeuges bezieht, aber ansonsten die Merkmale des Oberbegriffs von Patentanspruch 1 aufweist. An einem unteren Randbereich eines Seitenfensters sind flächige piezokeramische Aktuatoren befestigt. Durch gezieltes Anlegen von Spannung an die piezokeramischen Aktuatoren können diese gezielt gedehnt und kontrahiert werden, wodurch die Scheibe, an der die flächigen piezokeramischen Aktuatoren befestigt ist, verformt werden kann. An der Scheibe ist ferner ein piezokeramischer Sensor befestigt, mit dem Schwingungen der Scheibe erfasst und zu einer Steuereinheit gesendet werden. Die Steuereinheit ist dazu eingerichtet, auf Grundlage der mit dem Sensor erfassten Schwingungen der Fensterscheibe Steuersignale für die piezokeramischen Aktuatoren so zu erzeugen, dass die mit dem Sensor erfassten Schwingungen der Fensterscheibe minimiert werden. Auf diese Weise soll das durch die schwingende Fensterscheibe in das Innere der Fahrerkabine abgegebener Schallniveau reduziert werden, indem die Schwingungen der Fensterscheibe möglichst weitgehend unterdrückt werden. Eine Erzeugung von Gegenschall zur aktiven Lärmreduzierung ist in diesem Dokument zwar auch als grundsätzlich bekannt erwähnt, soll jedoch durch eine einfachere Vorgehensweise (Schwingungsunterdrückung der Fensterscheiben) ersetzt werden.

Wie oben erwähnt sind die Fahrerkabinen von Arbeitsfahrzeugen wegen ihrer verschiedenen Schutzfunktionen weitestgehend luftdicht abgeschlossen. In Arbeitsfahrzeugen muss der Fahrer seine Umgebung sehr gut beobachten können, um Unfallgefahren erkennen zu können. Daher haben derartige Fahrerkabinen neben strukturfesten Kabinenwandelementen eine oder mehrere größere, von den Kabinenwandelementen freigelassene Öffnungen, die durch Scheiben geschlossen sind. Die Scheiben bestehen in der Regel aus transparentem Glas oder Kunststoff. Meist sind daher an allen Seiten der Fahrerkabine Wandöffnungen mit Scheiben als Fenster vorgesehen, so dass der Fahrer seine Umgebung nach vorne, nach hinten und zu beiden Seiten wahrnehmen kann. Schwingungstechnisch bildet das geschlossene Luftvolumen im Kabineninnenraum zusammen mit den Scheiben in den Kabinenwandöffnungen ein Vibro-Akustisches-System (VAS), das bei tiefen Frequenzen schwach gedämpft und daher schwingungsanfällig ist. Anregungen des VAS erfolgen bei tiefen Frequenzen insbesondere durch einen Verbrennungsmotor des Arbeitsfahrzeugs, durch Hydraulik-Aggregate und durch Reifen-Fahrbahn-Wechselwirkungen, wie z.B. das Auftreffen der um den Umfang der Reifen verteilten Stollen des Profils auf die Fahrfläche. Es können daher hohe Schallpegel von über 110 dB in Resonanzbereichen des VAS bei ca. 40 Hz auftreten, die vom Fahrer als unangenehmes Brummen oder Wummern wahrgenommen werden.

Eine weitere Problematik besteht darin, dass die zur Fahrerkabine übertragenen Schwingungen sich nach Frequenz- und Amplitudenzusammensetzung als Funktion der Zeit schnell verändern können. Zum Beispiel erhöhen sich bei einem beschleunigenden Gabelstapler die Motorzündfrequenz und die Motordrehzahl. Erheblich schneller steigt gegenüber diesen die Reifen-Fahrbahn-Kontaktfrequenz; wenn z.B. die Reifen über ihren Umfang verteilt jeweils 28 Radprofilstollen haben, erhöht sich die Radstollen-Kontaktfrequenz um den Faktor 28 schneller als die Raddrehfrequenz. Die sich daraus ergebende komplexe Entwicklung der Frequenzund Amplitudenzusammensetzung der auf die Fahrerkabine einwirkenden Schwingungskomponenten kann nicht mit Maßnahmen entgegengewirkt werden, die für stationäre externe Schall- und Vibrationsquellen funktionsfähig sind, wie etwa die oben beschriebene Feedforward-Steuerung.

Es ist Aufgabe der vorliegenden Erfindung, ein Arbeitsfahrzeug mit einer Fahrerkabine mit einer Aktuatoreinrichtung und einer diese betreibenden Steuereinheit zur aktiven Lärmreduzierung in der Fahrerkabine so auszugestalten, dass die oben beschriebenen erheblichen Amplituden der Schwingungen des Vibro-Akustischen-Systems aus dem Innenraum-Luftvolumen der Fahrerkabine und den Scheiben der Fahrerkabine im niederfrequenten Bereich und der damit verbundene Lärm effektiv unterdrückt werden und dass die Steuereinheit sich dabei den zeitveränderlichen Bedingungen der Frequenz- und Amplitudenzusammensetzung der auf das Vibro-Akustische-System einwirkenden Schwingungen beim Betrieb des Arbeitsfahrzeugs einstellen kann.

Zur Lösung dieser Aufgabe dient das Arbeitsfahrzeug mit den Merkmalen des Patentanspruchs 1. Vorteilhafte Ausführungsformen der Erfindung sind in den Unteransprüchen aufgeführt.

Erfindungsgemäß ist zunächst vorgesehen, dass als Aktuatoreinrichtung an der Scheibe ein Inertial-Schwingerreger befestigt ist, der die Scheibe in Schwingungen versetzen kann. Inertial-Schwingerreger (die auch als Shaker bezeichnet werden) basieren in ihrer Funktionsweise auf einer im Gehäuse des Schwingerregers entlang einer Achse beweglich aufgehängten trägen Masse (Aktor), die elektromagnetisch zur Oszillation angetrieben wird, wobei die Schwingungsfrequenz durch Einstellung der elektromagnetischen Antriebsfrequenz einstellbar ist. Der Inertial-Schwingerreger ist dabei so an der Scheibe angebracht, dass die Achse der Oszillationsbewegung senkrecht auf der Scheibenebene steht, um so effektiv mechanische Schwingungen in die Scheibe einkoppeln zu können. Auf diese Weise wird die Scheibe selbst zur Schallquelle, die in noch zu beschreibender Weise Gegenschall zur Lärmreduzierung im Innenraum der Fahrerkabine erzeugt.

Als träge Masse des Inertial-Schwingerregers kann ein zur Oszillation antreibbarer Aktor mit einem Elektromagneten dienen, der an Federn aufgehängt ist und auf den zwei axial beabstandete ferromagnetische Anziehelemente einwirken. Ein Beispiel eines Inertial-Schwingerregers ist in EP 3 217 053 A1 beschrieben.

Weiterhin ist erfindungsgemäß die Steuereinheit dazu eingerichtet, die Signale des auf den Innenraum der Fahrerkabine gerichteten Mikrophons mit einem adaptiven und prädiktiven Regelalgorithmus zu verarbeiten, um dadurch ein Steuersignal für den Inertial-Schwingerreger zu erzeugen, um die Scheibe, an der der Inertial-Schwingerreger befestigt ist, so in Schwingungen zu versetzen, dass die Scheibe Gegenschall im Innenraum der Fahrerkabine erzeugt, der das von dem Mikrophon aufgenommene Fehlersignal minimiert. Der Einsatz eines adaptiven und prädiktiven Regelalgorithmus ermöglicht es, dem nach Frequenz und Amplitudenzusammensetzung zeitlich veränderlichen Lärm im Innenraum der Fahrerkabine beim Betrieb des Arbeitsfahrzeuges so entgegenzuwirken, dass der Gegenschall bereits dann am Ort des Mikrophons eintrifft, wenn die dann dort herrschende Lärmsituation durch diesen Gegenschall destruktiv zu kompensieren ist.

Es hat sich herausgestellt, dass durch die Ankopplung des Inertial-Schwingerregers an einer Scheibe der Fahrerkabine eine besonders effektive und direkte mechanische Ankopplung an das Vibro-Akustische-System aus Innenraum-Luftvolumen und Scheiben der Fahrerkabine bewirkt wird, die eine besonders effektive Lärmunterdrückung im Innenraum der Fahrerkabine ermöglicht. Dadurch wird nicht nur den Resonanzschwingungen der Scheibe und des eingeschlossenen Luftvolumens der Fahrerkabine entgegengewirkt, sondern die Scheibe selbst als Gegenschallquelle betrieben.

Der Inertial-Schwingerreger sollte insbesondere im Niederfrequenzbereich unterhalb von 100 Hz betreibbar sein, da in diesem Frequenzbereich kritische Lärmsituationen in Fahrerkabinen von Arbeitsfahrzeugen auftreten.

Die Befestigung des elektrodynamischen Inertial-Schwingerregers auf der Scheibe realisiert mit einem kompakten Aktuator (Inertial-Schwingerreger) einen Aufbau, mit dem durch die gezielt zu Schwingungen angeregten Scheibe Schall mit tiefen Frequenzen und hohen Schallpegeln im Innenraum der Fahrerkabine erzeugt werden kann, der zur Auslöschung des Lärms im Bereich des Mikrophons dient.

Adaptive und prädiktive Regel- oder Filteralgorithmen sind im Stand der Technik an sich bekannt. Steuereinheiten, die zur Durchführung eines adaptiven und prädiktiven Regelalgorithmus eingerichtet sind, sind auch unter dem Begriff adaptive Internal-Model-Controller (IMC) bekannt.

Weiterhin ist erfindungsgemäß das Mikrophon an oder in dem Gehäuse des Inertial-Schwingerregers platziert. Wenn das Mikrophon im Inneren des Gehäuses angeordnet ist, sollte das Mikrophon im Bereich einer Gehäuseöffnung liegen, die es ermöglicht, dass das Mikrophon den Schall im Innenraum der Fahrerkabine erfasst. In dieser Ausführungsform ist es weiter vorteilhaft, dass Mikrophon so ausgerichtet zu befestigen, dass eine zentrale Oberflächennormale auf der Membran des Mikrophons senkrecht zu der Oszillationsachse des Inertial-Schwingerregers steht. Dadurch wird vermieden, dass die Schwingungen des Inertial-Schwingerregers die Membran des Mikrophons zusätzlich in Schwingungen versetzen, was das Signal des Mikrophons verfälschen könnte.

Die Anordnung des Mikrophons in unmittelbarer Nachbarschaft zu dem Inertial-Schwingerreger hat den weiteren Vorteil, dass dadurch die akustische Laufzeit zwischen Mikrophon und Inertial-Schwingerreger sehr klein ist, was die Regelung stabiler und robuster gegenüber von Bewegungen des Kopfes des Fahrers macht, denn Bewegungen des Kopfes des Fahrers würden bei einem näher am Kopf des Fahrers platzierten Mikrophon die Regelstrecke stärker verändern.

In einer bevorzugten Ausführungsform ist der Inertial-Schwingerreger in horizontaler und in vertikaler Richtung außerhalb der Mitte der Scheibe liegend an der Scheibe befestigt. Als horizontale Richtung wird hier eine Richtung parallel zur Bodenfläche, auf der das Arbeitsfahrzeug steht, bezeichnet und als vertikale Richtung eine zu dieser Bodenfläche senkrechte Richtung. Der Vorteil, den Inertial-Schwingerreger außermittig an der Scheibe zu platzieren besteht darin, dass die Schwingungsmode, deren Wellenlänge gleich der Länge der Scheibe in horizontaler Richtung ist, und die Schwingungsmode, deren Wellenlänge gleich der Höhe der Scheibe in vertikaler Richtung ist, genau in der Mitte der Scheibe Schwingungsknoten haben. An diese niederfrequenten Schwingungsmoden könnte ein mittig an der Scheibe befestigter Inertial-Schwingerreger nicht effektiv ankoppeln. Außerdem stört ein versetzt außerhalb der Mitte an der Scheibe angeordneter Inertial-Schwingerreger die Durchsicht durch die Scheibe weniger.

Üblicherweise wäre es sinnvoll, wegen des hier allein interessierenden Niederfrequenzbereichs von Frequenzen kleiner als 100 Hz das Mikrophonsignal zunächst einer Tiefpassfilterung zu unterziehen, da nur diese Frequenzen in die Regelung einbezogen werden müssen. In einer bevorzugten Ausführungsform ist vorgesehen, dass anstelle einer Tiefpassfilterung des analogen Mikrophonsignals die Steuereinheit dazu eingerichtet ist, zur Digitalisierung das Mikrophonsignal mit einer Abtastfrequenz von wenigstens 20 kHz abzutasten. Durch die Überabtastung wird die Tiefpassfilterung erst ab 10 kHz benötigt. Diese erfolgt aber schon physikalisch durch die Trägheit der Mikrophonmembran.

Auf der Ausgangsseite der Steuereinheit ist ebenfalls keine Tiefpassfilterung vorgesehen, da die Trägheit des oszillierenden Körpers in dem Inertial-Schwingerreger effektiv als Tiefpassfilterung wirkt.

In einer bevorzugten Ausführungsform ist die Steuereinheit dazu eingerichtet, den adaptiven und prädiktiven Regelalgorithmus nur bis zu einer vorgegebenen Grenzfrequenz adaptierend durchzuführen. Diese Grenzfrequenz lässt sich in Abhängigkeit vom Abstand zwischen dem Mikrophon und dem Ort, wo die Auslöschung durch Gegenschall effektiv am wirksamsten sein soll (Ohren des Fahrers) und der Kabinenform ab. Durch Bestimmung der Grenzfrequenz kann vermieden werden, dass Gegenschallkomponenten erzeugt werden, die zwar am Ort des Mikrophons, nicht aber am tatsächlichen Wirkungsort (Ohren des Fahrers) zu einer Verminderung des Lärms führen würden.

Damit nach der Abtastung des Mikrophonsignals mit 20 kHz der Rechenaufwand durch die hohe Abtastfrequenz nicht zu einer signifikanten Erhöhung der Rechenzeit im übrigen Regelalgorithmus führt, ist die Steuereinheit nach der Abtastung mit 20 kHz mit einem Down-Sampler versehen, der dazu eingerichtet ist, das digitalisierte Signal einem Down-Sampling auf höchstens 2 kHz zu unterziehen. Dieses Down-Sampling hat nicht den negativen zeitlich verzögernden Effekt einer Tiefpassfilterung eines analogen Signals, da dieses Down-Sampling für das digitalisierte Signal durchgeführt wird, was keine signifikante Verzögerung mit sich bringt.

Zur Beschleunigung des adaptiven und prädiktiven Regelalgorithmus ist ferner vorgesehen, dass die Steuereinheit mit einem Entzerrungsfilter in dem adaptiven und prädiktiven Regelalgorithmus versehen ist, das invers zum minimalphasigen Anteil des Frequenzganges der Regelstrecke ist, um die Konvergenzzeit des adaptiven und prädiktiven Regelalgorithmus frequenzunabhängig zu machen. Auf diese Weise kann die Konvergenzgeschwindigkeit des adaptiven und prädiktiven Regelalgorithmus erhöht werden, da es keine Frequenzbereiche mit sehr hohen Konvergenzzeiten einerseits und andere Frequenzbereiche mit sehr niedrigerer Konvergenzzeit gibt, was bedeuten würde, dass die längste Konvergenzzeit als maßgeblich zu berücksichtigen wäre, sondern nur noch eine kleinere mittlere Konvergenzzeit, die dann für alle Frequenzen gilt.

In einer bevorzugten Ausführungsform ist nicht nur das Mikrophon an dem Gehäuse des Inertial-Schwingerregers angebracht oder darin integriert, sondern ist auch die Steuereinheit mit ihren elektrischen Schaltkreisen und digitalen Prozessoreinheiten als ein Steuerbaustein zusammengefasst an dem Gehäuse des Inertial-Schwingerregers angebracht oder darin integriert. In dieser Ausführungsform kann ein Arbeitsfahrzeug mit aktiver Lärmreduzierung in der Fahrerkabine realisiert werden, indem der Inertial-Schwingerreger mit dem damit verbundenen Mikrophon und der damit verbundenen Steuereinheit an der Scheibe der Fahrerkabine befestigt wird und dann mit der elektrischen Gleichstromversorgung in der Fahrerkabine verbunden wird. Dadurch ist die Nachrüstung eines Arbeitsfahrzeugs ohne aktive Lärmreduzierung durch den Einbau und den Anschluss einer einzigen Komponente auf sehr einfache Weise möglich.

Soweit in der vorliegenden Anmeldung von einer "Scheibe" die Rede ist, wird dies in der Praxis in der Regel eine transparente Scheibe aus Glas oder Kunststoff sein. Grundsätzlich ist die Erfindung aber auch realisierbar, wenn neben Öffnungen mit Fenstern eine Öffnung der Fahrerkabine mit einer nicht transparenten Scheibe geschlossen ist, an der dann der Inertial-Schwingerreger befestigt werden könnten, um die aktive Lärmreduzierung in der Fahrerkabine des Arbeitsfahrzeuges zu realisieren.

Die Erfindung wird im Folgenden anhand eines Ausführungsbeispiels im Zusammenhang mit den Zeichnungen erläutert, in denen:
Fig. 1 zeigt die Motorzündfrequenz eines mit einem Verbrennungsmotor angetriebenen Gabelstaplers bei der Beschleunigung als Funktion der Zeit,
Fig. 2 zeigt die Radstollenfrequenz des beschleunigenden Gabelstaplers als Funktion der Zeit,
Fig. 3 zeigt eine schematische perspektivische Ansicht und eine Querschnittsansicht einer Fahrerkabine eines Arbeitsfahrzeuges,
Fig. 4 zeigt ein schematisches Blockschaltbild einer Fahrerkabine mit Komponenten zur aktiven Lärmreduzierung,
Fig. 5 zeigt ein Blockschaltbild des Regelkreises mit aktiver Lärmreduzierung und
Fig. 6 zeigt ein Blockdiagramm des Regelkreises als digitales System.

In der Fahrerkabine eines Arbeitsfahrzeugs wird das Primärsignal (Störschall) mit einem Mikrophon, das hierin auch als Fehlermikrophon bezeichnet wird, gemessen. Der Störschall stellt ein multitonales Signal dar, zu dem verschiedene Frequenzkomponenten beitragen, die wiederum Funktionen der Zeit sind, z.B. wenn das Arbeitsfahrzeug beschleunigt. Als Beispiel für eine beitragende Signalkomponente ist in Fig. 1 die Motorzündfrequenz eines beschleunigenden Gabelstaplers als Funktion der Zeit gezeigt. Als weiteres Beispiel ist in Fig. 2 die Radstollenfrequenz des beschleunigenden Gabelstaplers als Funktion der Zeit gezeigt, wobei der Gabelstapler Reifen mit 28 Radstollen hat, die jeweils über den Umfang verteilt sind und die beim Fahren nacheinander mit der Fahroberfläche in Kontakt kommen. Die Radstollenfrequenz beträgt dann das 28-fache der Raddrehzahl. Weitere Signalkomponenten sind die Motordrehzahl, die bei einem 3-Zylinder, 4-Takt-Motor gleich 2/3 der Motorzündfrequenz ist sowie Oberwellen der genannten Komponenten. Die Amplituden der einzelnen Komponenten im Primärsignal sind abhängig von den Struktur- und Hohlraumresonanzen der Fahrerkabine und ändern sich ebenfalls abhängig vom Fahrverhalten. Somit handelt es sich beim Primärsignal um ein multitonales zeitvariantes Signal mit Frequenz- und Amplitudenmodulation.

Ein akustisches Problem besteht in der Anregung der Hohlraumresonanzen der Fahrerkabine im Frequenzbereich von 30 Hz bis 50 Hz durch die aus der Motordrehfrequenz und der Raddrehfrequenz resultierenden Sinusoiden des Primärsignals. Um diese relativ niedrigen Frequenzen ausreichend durch einen Aktuator anzuregen, wird eine Scheibe mit einem auf deren Oberfläche befestigten Inertial-Schwingerreger als Aktuatoreinrichtung eingesetzt.

Fig. 3 zeigt schematisch eine Fahrerkabine mit einem Sitz 10. Durch eine gestrichelte Linie ist ein Rückfenster angedeutet, das durch eine Scheibe geschlossen ist. Weitere Fenster an den Seiten und in der Front der Fahrerkabine sind zur Vereinfachung der Darstellung nicht dargestellt. An der rückwärtigen Scheibe ist außermittig, nahe an einer Ecke ein Inertial-Schwingerreger 4 befestigt, dessen Oszillationsachse senkrecht zur Oberfläche der Scheibe steht und der typischerweise eine Resonanzfrequenz im Bereich von 20 bis 90 Hz hat. An dem Gehäuse des Inertial-Schwingerregers 4 ist ein Fehlermikrophon 6 angebracht, dass das Fehlersignal in unmittelbarer Nähe zu dem Schwingerreger aufnimmt und zu einer weiter unten beschriebenen Steuereinheit leitet. Die Steuereinheit regelt dann den Betrieb des Inertial-Schwingerregers 4 in einer solchen Weise, dass die durch den Inertial-Schwingerreger 4 bewirkten Schwingungen der rückwärtigen Scheibe Gegenschall derart erzeugen, dass das Fehlersignal, das vom Fehlermikrophon 6 aufgenommen wird, minimal ist.

In Fig. 3 ist neben dem Fehlermikrophon 6 noch ein Monitormikrophon 8 angedeutet. Das Signal dieses Monitormikrophons 8 geht jedoch nicht in die Regelung ein, sondern wird in diesem Ausführungsbeispiel lediglich zur Kontrolle analysiert, um zu überprüfen wie die aktive Lärmreduzierung sich nahe am Kopf des Fahrers, am oberen Rand der Rückenlehne des Fahrersitzes auswirkt.

Im Folgenden wird die Regelung des Inertial-Schwingerregers in Abhängigkeit von dem Fehlersignal beschrieben. Das Stellsignalwird durch den Inertial-Schwingerreger auf der Innenseite der Heckscheibe erzeugt. Das Fehlermikrophon 6 ist in unmittelbarer Nähe zum Inertial-Schwingerreger 4 daran platziert. Der Regler wird gegenwärtig mit Matlab Simulink auf RCP-Plattform (DS1202, dSpace) implementiert; bei der endgültigen Ausführung wird der Regler auf einem Serien-DSP implementiert. Das Blockschaltbild des Aufbaus mit Primärsignalgenerierung, Regelkreis und Auswertung der Schallreduktion durch das Monitormikrophon ist in Fig. 4 dargestellt.

Im Blockschaltbild in Fig. 4 ist die Kabine schematisch als gestrichelter Block dargestellt. Störungen wie Motor- und Reifengeräusche gelangen über eine Störübertragung zur und in die Fahrerkabine und werden dort von dem Fehlermikrophon erfasst. Das Signal des Fehlermikrophons wird verstärkt und dann einem Analog-Digital-Umsetzer zugeführt. Das digitalisierte Signal wird zu einem Regler geleitet, in dem ein adaptiver und prädiktiver Regelalgorithmus durchgeführt wird. Die Ausgabe des Reglers wird dann in einem Digital-Analog-Umsetzer wieder in ein analoges Signal überführt, das nach Verstärkung dem Aktuator zugeführt wird. Der Aktuator wird im vorliegenden Fall durch den Inertial-Schwingerreger auf der Scheibe gebildet. Der Regler regelt das Stellsignal für den Inertial-Schwingerreger so, dass der von dem Inertial-Schwingerreger und der dadurch zum Schwingen gebrachten Scheibe erzeugte Gegenschall nach der struktur-akustischen Übertragung 1 sich mit der externen Störung überlagert und am Ort des Fehlermikrophons auslöscht. Struktur-akustische Übertragung bedeutet, dass die mechanische Schnelle des Schwingerregers nicht direkt über eine starre Kolbenfläche auf die Schnelle der angrenzenden Luftschicht übertragen wird. Der Inertial-Schwingerreger bringt vereinfacht gesehen eine Punktkraft auf die Scheibe auf. Die Scheibe reagiert über die orts- und frequenzabhängige Transmissionsmobilität mit der Oberflächenschnelle, die wiederrum über die orts- und frequenzabhängige Transmissionsimpedanz einen Schalldruck an verschiedenen Orten in der Kabine bewirkt. Da das Monitor- und das Fehlermikrophon sich an unterschiedlichen Orten in der Kabine befinden, gibt es dementsprechend zwei unterschiedliche Transmissionsmobilität-Transmissionsimpedanz-Pfade von dem Aktor (Schwingerreger) zu den Sensoren, die in Fig. 4 als struktur-akustische Übertagung 1 und 2 bezeichnet sind. Analog dazu findet auch die Störübertragung zu zwei verschiedenen Orten über zwei verschiedene Pfade statt, so dass es zwischen Störübertragung zum Fehlersensor und zum Monitorsensor unterschieden werden muss, obwohl die Störquelle identisch ist.

Im Blockschaltbild in Fig. 4 bilden die beiden Verstärker, der Analog-Digital-Umsetzer, der Regler und der Digital-Analog-Umsetzer zusammen die Einheit, die ansonsten in dieser Anmeldung als Steuereinheit bezeichnet wird.

In Fig. 5 ist ein Blockschaltbild des Regelkreises gezeigt, wobei im Vergleich zu Fig. 4 der Regler aus Fig. 4 in mehrere

Unterkomponenten untergliedert ist. Das Signal des Fehlermikrophons wird nach Passieren eines Verstärkers einer Analog-Digital-Umsetzung unterzogen. Auf das digitalisierte Signal wirkt dann ein Antialiasing-Filter. Es ist hier zu beachten, dass das Antialiasing-Filter hier nicht als Tiefpassfilter für das analoge Signal realisiert ist, sondern eine Abtastung mit einer Frequenz von mindestens 20 kHz des digitalisierten Signals bewirkt. Das hat den Vorteil, dass die durch die elektrodynamische Trägheit eines analogen Tiefpassfilters bedingte Verzögerung vermieden werden kann, denn die hochfrequente Abtastung des digitalisierten Signals ist nicht mit einer solchen Verzögerung verbunden. Um den Rechenaufwand im eigentlichen Regelalgorithmus zu begrenzen wird dann ein Down-Sampler angewendet, der ein Down-Sampling auf 2 kHz bewirkt. Der eigentliche Regelalgorithmus läuft dann in dem mit IMC (Internal Model Control) bezeichneten Block ab. Die Ausgabe des Regelalgorithmus durchläuft dann einen Up-Sampler und anschließend ein Interpolationsfilter.

Schließlich wird die Ausgabe des Interpolationsfilters einer Digital-Analog-Umsetzung unterzogen, das analoge Signal verstärkt und als Steuersignal dem Inertial-Schwingerreger zugeführt. Dann erfolgt die Struktur-Akustische Übertragung von der in Schwingung versetzten Scheibe über das Luftvolumen im Innenraum der Fahrerkabine zum Fehlermikrophon, wo der so erzeugte Gegenschall den externen Störungsschall durch Überlagerung auslöschen soll.

Es wird eine Multiratenverarbeitung (20 kHz A/D - D/A - Umsetzung, 2 kHz Signalverarbeitung) gemäß dem Blockdiagramm in Fig. 5 realisiert.

Der Regler H(z) wird als adaptiver (normalized FxLMS) IMC mit Vorentzerrung der Sekundärstrecke implementiert. Unter Annahme fehlerfreier A/D- und D/A-Umsetzung ist der Regelkreis als zeitdiskretes System in Fig. 6 dargestellt.

Die Aktualisierungsvorschrift (nFxLMS) der adaptiven Einheit ***c*** = [*c*₀, *c*₂, ..., *C*_{*M*-1}]^{T} ist $c \left(n+1\right) = c \left(n\right) - μ \left(n\right) \hat{d} ′ \left(n\right) e \left(n\right) .$

Der Vektor des gefilterten Referenzsignal ***d̂****'*(*n*) = [*d̂'*(*n*),*d̂'*(*n* - 1),... ,*d̂'* (*n* - *M* + 1) ]^{T} wird aus dem Referenzsignal $\hat{d} ′ \left(n\right) = \hat{d} \left(n\right) ∗ {\hat{s}}_{ges} \left(n\right)$

gebildet, wobei * der Faltungsoperator ist. Hierbei ist ${\hat{s}}_{ges} \left(n\right) = \hat{s} \left(n\right) ∗ {\hat{s}}_{inv} \left(n\right)$ die Impulsantwort der Gesamtsekundärstrecke mit *ŝ*(*n*) als Schätzung der Impulsantwort der Sekundärstrecke *s(n)* und *ŝ*ᵢₙᵥ(*n*) als Impulsantwort eines Entzerrungsfilters für die Sekundärstrecke. Die Referenzsignalsynthese erfolgt mit dem Ausgangssignal der adaptiven Einheit und dem Fehlersignal $\hat{d} \left(n\right) = e \left(n\right) - {y}^{˜} \left(n\right) ∗ {\hat{s}}_{ges} \left(n\right) .$

Normierung des Konvergenzfaktors lautet $μ \left(n\right) = \frac{{μ}_{0}}{{P}_{\hat{d} ′} \left(n\right) + {P}_{min}} ,$ ${P}_{\hat{d} ′} \left(n\right) = \left(1-β\right) {P}_{\hat{d} ′} \left(n-1\right) + β {\left\{\hat{d}′\right\}}^{2} \left(n\right) ,$ mit dem Glättungsfaktor *β* und der additiven Konstante *P*ₘᵢₙ für die Begrenzung des Nenners bei zu niedrigen Signalleistung. Entzerrungsfilter *Ŝ*ᵢₙᵥ(*z*) wird eingesetzt, um die Nachteile der starken Frequenzselektivität der Sekundärstrecke S(z) für die Adaption zu verringern. Die Berechnung des Entzerrungsfilters (FIR-Filter) ${\hat{S}}_{inv} \left(z\right) = {\sum }_{k = 0}^{K} {\hat{s}}_{inv , k} \left({z}^{- k}\right) ,$ als lineares Prädiktionsfilter erfolgt aus dem Modell der Sekundärstrecke $\hat{S} \left(z\right) = {\sum }_{l = 0}^{L} {\hat{s}}_{l} \left({z}^{- l}\right)$ durch Lösen der Gleichung (lineare Prädiktion mit LMS) $\left[\begin{matrix}r \left(0\right) & r \left(1\right) * & … & r \left(K-1\right) \\ r \left(1\right) & r \left(0\right) & ⋱ & ⋮ \\ ⋮ & ⋱ & ⋱ & r \left(1\right) * \\ r \left(K-1\right) & … & r \left(1\right) & r \left(0\right)\end{matrix}\right] \left[\begin{matrix}{\hat{s}}_{inv , 1} \\ {\hat{s}}_{inv , 2} \\ ⋮ \\ {\hat{s}}_{inv , K}\end{matrix}\right] = \left[\begin{matrix}- r \left(2\right) \\ - r \left(3\right) \\ ⋮ \\ - r \left(K\right)\end{matrix}\right] ,$ mit dem Autokorrelationsvektor r = [r(0) r(1) *...r* (*K*)]^{T} des Koeffizientenvektors ***ŝ*** = [*ŝ*₀ *ŝ*₁ ... *ŝ_{L}*]^{T} des Sekundärstreckenmodells. Hierbei steht (.)^{∗} für konjugiert komplex. Es gilt immer *ŝ*_{inv, 0} = 1 und *K* ≤ *L.* Um unerwünschte Dämpfung der Sekundärstrecke durch den Entzerrer (Prädiktionsfilter) zu vermeiden, werden die Koeffizienten ***ŝ***ᵢₙᵥ = [1 *ŝ*_{inv,1} ... *ŝ*_{inv,*K*}]^{T} auf die minimale Prädiktionsfehlerleistung $J = \sqrt{{\sum }_{i = 0}^{I} {\hat{s}}_{ges , i}^{2}}$ normiert. Hierbei sind *ŝ*_{ges, *i*} die Abtastwerte der endlichen Impulsantwort *ŝ*_{ges}(*n*) = *ŝ*(*n*) ^{∗} *ŝ*ᵢₙᵥ(*n*).

## Patentansprüche

1. Arbeitsfahrzeug mit einer Fahrerkabine (10), die einen geschlossenen Kabineninnenraum aufweist, der von strukturfesten Kabinenwandelementen und wenigstens einer Scheibe umschlossen ist, die eine von den Kabinenwandelementen freigelassene Kabinenwandöffnung schließt, mit einer auf die Scheibe einwirkenden Aktuatoreinrichtung, einer Sensoreinrichtung und einer mit der Sensoreinrichtung und der Aktuatoreinrichtung verbundenen Steuereinheit, die dazu eingerichtet ist, in Abhängigkeit von Signalen der Sensoreinrichtung die Aktuatoreinrichtung zur Lärmreduzierung im Kabineninnenraum anzusteuern, **dadurch gekennzeichnet, dass** die Aktuatoreinrichtung ein auf der inneren Oberfläche der Scheibe befestigter Inertial-Schwingerreger (4) ist, die Sensoreinrichtung ein auf den Kabineninnenraum gerichtetes Mikrophon (6) ist und die Steuereinheit dazu eingerichtet ist, den Inertial-Schwingerreger (4) mit einer adaptiven und prädiktiven Regelung in Abhängigkeit von den Mikrophonsignalen anzusteuern, um im Kabineninnenraum eine aktive Lärmreduzierung durchzuführen, wobei das Mikrophon (6) an oder in dem Gehäuse des Inertial-Schwingerregers (4) platziert ist und so ausgerichtet befestigt ist, dass eine zentrale Oberflächennormale auf der Membran des Mikrophons senkrecht zu der Oszillationsachse des Inertial-Schwingerregers (4) steht.

2. Arbeitsfahrzeug nach Anspruch 1, **dadurch gekennzeichnet, dass** der Inertial-Schwingerreger (4) horizontal und vertikal außerhalb der Mitte der Scheibe liegend an der Scheibe befestigt ist.

3. Arbeitsfahrzeug nach einem der vorhergehenden Ansprüche, **dadurch gekennzeichnet, dass** anstelle einer Tiefpassfilterung des Mikrophonsignals die Steuereinheit dazu eingerichtet ist, das Mikrophonsignal mit einer Abtastfrequenz von wenigstens 20 kHz abzutasten.

4. Arbeitsfahrzeug nach Anspruch 3, **dadurch gekennzeichnet, dass** die Steuereinheit dazu eingerichtet ist, nach der Abtastung des Mikrophonsignals ein Down-Sampling auf höchstens 2 kHz durchzuführen, um dadurch den Rechenaufwand im verbleibenden Regelalgorithmus zu reduzieren.

5. Arbeitsfahrzeug nach einem der vorhergehenden Ansprüche, **dadurch gekennzeichnet, dass** die Steuereinheit mit einem Entzerrungsfilter in dem adaptiven und prädiktiven Regelalgorithmus versehen ist, das invers zum minimalphasigen Anteil des Frequenzganges der Regelstrecke ist, um die Konvergenzzeit des adaptiven und prädiktiven Regelalgorithmus frequenzunabhängig zu machen und zu verkürzen.

6. Arbeitsfahrzeug nach einem der vorhergehenden Ansprüche, **dadurch gekennzeichnet, dass** die Steuereinheit dazu eingerichtet ist, den adaptiven und prädiktiven Regelalgorithmus nur bis zu einer vorgegebenen Grenzfrequenz adaptierend durchzuführen.

7. Arbeitsfahrzeug nach einem der vorhergehenden Ansprüche, **dadurch gekennzeichnet, dass** die Steuereinheit mit ihren elektrischen Schaltkreisen und Prozessoreinheiten als ein Steuerbaustein zusammengefasst an dem Gehäuse des Inertial-Schwingerregers angebracht oder darin integriert ist.

## Claims

1. Working vehicle having a driver's cabin (10) that has a closed cabin interior that is enclosed by structurally rigid cabin wall elements and at least one pane that closes off a cabin wall opening left free by the cabin wall elements, having an actuator device acting on the pane, a sensor device and a control unit connected to the sensor device and the actuator device, which control unit is designed to actuate the actuator device so as to reduce noise in the cabin interior on the basis of signals from the sensor device, **characterized in that** the actuator device is an inertial oscillator (4) attached to the inner surface of the pane, the sensor device is a microphone (6) oriented towards the cabin interior and the control unit is designed to actuate the inertial oscillator (4) with adaptive and predictive regulation on the basis of the microphone signals in order to perform active noise reduction in the cabin interior, wherein the microphone (6) is placed on or in the housing of the inertial oscillator (4) and is attached in a manner oriented such that a central surface normal to the membrane of the microphone is perpendicular to the axis of oscillation of the inertial oscillator (4) .

2. Working vehicle according to Claim 1, **characterized in that** the inertial oscillator (4) is attached to the pane so as to lie horizontally and vertically outside the centre of the pane.

3. Working vehicle according to either of the preceding claims, **characterized in that**, instead of low-pass filtering of the microphone signal, the control unit is designed to sample the microphone signal at a sampling frequency of at least 20 kHz.

4. Working vehicle according to Claim 3, **characterized in that** the control unit is designed, after sampling the microphone signal, to perform downsampling to at most 2 kHz in order thereby to reduce computing burden in the remaining control algorithm.

5. Working vehicle according to one of the preceding claims, **characterized in that** the control unit is provided with an equalization filter in the adaptive and predictive control algorithm that is inverse to the minimum-phase component of the frequency response of the control loop in order to make the convergence time of the adaptive and predictive control algorithm frequencyindependent and shorter.

6. Working vehicle according to one of the preceding claims, **characterized in that** the control unit is designed to adaptively perform the adaptive and predictive control algorithm only up to a predefined limit frequency.

7. Working vehicle according to one of the preceding claims, **characterized in that** the control unit, with its electrical circuits and processor units combined in the form of a control module, is attached to the housing of the inertial oscillator or integrated therein.

## Revendications

1. Véhicule de travail comprenant une cabine de conducteur (10) qui comporte un habitacle fermé qui est entouré par des éléments de paroi de cabine structurellement fixes et au moins une vitre qui ferme une ouverture de paroi de cabine laissée libre par les éléments de paroi de cabine, un dispositif d'actionnement agissant sur la vitre, un dispositif de détection et une unité de commande qui est reliée au dispositif de détection et au dispositif d'actionnement et qui est conçue pour commander le dispositif d'actionnement de façon à réduire le bruit dans l'habitacle en fonction de signaux du dispositif de détection, **caractérisé en ce que** le dispositif d'actionnement est un vibrateur inertiel (4) fixé à la surface intérieure de la vitre, le dispositif de détection est un microphone (6) dirigé vers l'habitacle et l'unité de commande est conçue pour commander le vibrateur inertiel (4) avec une régulation adaptative et prédictive en fonction des signaux du microphone, pour effectuer une réduction active du bruit dans l'habitacle, le microphone (6) étant placé sur ou dans le boîtier du vibrateur inertiel (4) et fixé de manière orientée de sorte qu'une normale de surface centrale à la membrane du microphone est perpendiculaire à l'axe d'oscillation du vibrateur inertiel (4).

2. Véhicule de travail selon la revendication 1, **caractérisé en ce que** le vibrateur inertiel (4) est fixé en appui sur la vitre horizontalement et verticalement à l'extérieur du centre de la vitre.

3. Véhicule de travail selon l'une des revendications précédentes, **caractérisé en ce que**, au lieu d'effectuer un filtrage passe-bas du signal du microphone, l'unité de commande est conçue pour échantillonner le signal du microphone avec une fréquence d'échantillonnage d'au moins 20 kHz.

4. Véhicule de travail selon la revendication 3, **caractérisé en ce que** l'unité de commande est conçue pour effectuer un sous-échantillonnage à un maximum de 2 kHz après l'échantillonnage du signal du microphone, afin de réduire ainsi la complexité de calcul dans l'algorithme de régulation restant.

5. Véhicule de travail selon l'une des revendications précédentes, **caractérisé en ce que** l'unité de commande est pourvue, dans l'algorithme de régulation adaptatif et prédictif, d'un filtre de correction qui est inverse de la composante de phase minimale de la réponse en fréquence du système de régulation afin de rendre le temps de convergence de l'algorithme de régulation adaptatif et prédictif indépendant de la fréquence et de le réduire.

6. Véhicule de travail selon l'une des revendications précédentes, **caractérisé en ce que** l'unité de commande est conçue pour exécuter l'algorithme de régulation adaptatif et prédictif de manière adaptative uniquement jusqu'à une fréquence limite spécifiée.

7. Véhicule de travail selon l'une des revendications précédentes, **caractérisé en ce que** l'unité de commande, unie à ses circuits électriques et unités de traitement réunies sous la forme d'un module de commande, est fixée au boîtier du vibrateur inertiel ou intégrée à celui-ci.
